# EUROPÄISCHE PATENTANMELDUNG

(11) **EP 4 610 005 A1**
(43) Veröffentlichungstag der Anmeldung: **03.09.2025**
(21) Anmeldenummer: 24159874.7
(22) Anmeldetag: 27.02.2024
(51) Int. Cl.: B26F 1/18, B26F 1/38

(54) **MASCHINE ZUM WEITERVERARBEITEN VON BEDRUCKSTOFF MIT STANZMODUL UND AUSBRECHMODUL**

(71) Anmelder: Heidelberger Druckmaschinen AG, 69115 Heidelberg (DE)
(72) Erfinder: Die Erfindernennung liegt noch nicht vor

(57) **Zusammenfassung**

Eine erfindungsgemäße Maschine zum Weiterverarbeiten von Bedruckstoff, umfassend ein Stanzmodul (10) zum Stanzen des Bedruckstoffs (2), welches eine Stanzvorrichtung (11), eine vorgeordnete erste Zuggruppe (50) und eine nachgeordnete zweite Zuggruppe (51) für den Bedruckstoff (2) aufweist, ein Transportmodul (30) zum Weitertransportieren des Bedruckstoffs (2), welches wenigstens einen längenveränderlichen Transportabschnitt (31) aufweist, und eine Überleitvorrichtung (40) zum Überleiten des Bedruckstoffs (2) vom Stanzmodul (10) zu einem nachfolgenden Modul (20), welche einen längenveränderlichen Überleitabschnitt (41) umfasst, zeichnet sich dadurch aus, dass zwischen dem Stanzmodul (10) und dem Transportmodul (30) ein Ausbrechmodul (20) als nachfolgendes Modul angeordnet ist, welches eine vorgeordnete dritte Zuggruppe (52) für den Bedruckstoff (2) aufweist und welches in Abhängigkeit eines Bogenformats (63) in Verarbeitungsrichtung (3) der Maschine (1) positionierbar ist, und dass die Überleitvorrichtung (40) den Bedruckstoff (2) vom Stanzmodul (10) zum Ausbrechmodul (20) überleitet, wobei die Länge (31a) des Transportabschnitts (31) und die Länge (41a) des Überleitabschnitts (41) entsprechend der Position (22) des Ausbrechmoduls (20) einstellbar sind. Die Erfindung ermöglicht es in vorteilhafter Weise, Änderungen an der Maschine derart vorzunehmen, dass diese wenig Zeit beanspruchen und dabei keine Qualitätseinbußen bei der folgenden Produktion verursachen. Die Erfindung kommt z.B. bei Maschinen im industriellen, d.h. hochproduktiven und hochqualitativem Verpackungsdruck bzw. beim Herstellen (Druck und Weiterverarbeitung) von Verpackungen wie Faltschachteln zum Einsatz.

## Beschreibung

Die Erfindung betrifft eine Maschine zum Weiterverarbeiten von Bedruckstoff mit den Merkmalen des Oberbegriffs von Anspruch 1.

### Gebiet der Technik

Die Erfindung liegt auf dem technischen Gebiet der grafischen Industrie und dort insbesondere im Bereich des Betreibens einer Weiterverarbeitungsmaschine, insbesondere einer Flexodruckmaschine mit Inline-Weiterverarbeitung wie z.B. Inline-Flachbettstanzen, und des Verarbeitens von zunächst bahnförmigen Bedruckstoff und insbesondere beim Herstellen von Nutzen für Verpackungen, besonders für Faltschachten.

### Stand der Technik

Es sind bereits Druckmaschinen für den Verpackungsdruck mit Inline-Stanzmodulen bekannt, z.B. eine Flexodruckmaschine mit einer inline-angeordneten Flachbettstanze, wobei die Maschine zunächst eine Karton-Bahn bedruckt und dann daraus quergeschnittene Bogen zu Faltschachtel-Nutzen stanzt. Bei solchen Maschinen können Änderungen erforderlich sein, wodurch sich die Abstände von bestimmten Modulen verändern können.

Die US9828199B2 offenbart in diesem Zusammenhang eine längenveränderliche Überleitvorrichtung zwischen einem Stanzmodul bzw. dessen nachgeordneter Zuggruppe und einem Vakuum-Transportmodul einer Maschine im Verpackungsdruck.

Beispielsweise beim aufeinanderfolgenden Verarbeiten verschiedener (Bogen-) Formate und/oder Stanzformate können Änderungen an der Maschine notwendig sein. Diese Änderungen erfordern oft viel Zeit und wirken sich dadurch negativ auf die Produktionskosten aus. Außerdem können solche Änderungen, sofern nicht korrekt ausgeführt, zu Qualitätseinbußen bei der Produktion führen.

### Technische Aufgabe

Es ist daher eine Aufgabe der vorliegenden Erfindung, eine Verbesserung gegenüber dem Stand der Technik zu schaffen, welche es insbesondere ermöglicht, Änderungen an der Maschine derart vorzunehmen, dass diese wenig Zeit beanspruchen und dabei keine Qualitätseinbußen bei der folgenden Produktion verursachen.

### Erfindungsgemäße Lösung der Aufgabe

Diese Aufgabe wird erfindungsgemäß durch eine Vorrichtung nach Anspruch 1 gelöst.

Vorteilhafte und daher bevorzugte Weiterbildungen der Erfindung ergeben sich aus den Unteransprüchen sowie aus der Beschreibung und den Zeichnungen.

Eine erfindungsgemäße Maschine zum Weiterverarbeiten von Bedruckstoff, umfassend ein Stanzmodul zum Stanzen des Bedruckstoffs, welches eine Stanzvorrichtung, eine vorgeordnete erste Zuggruppe und eine nachgeordnete zweite Zuggruppe für den Bedruckstoff aufweist, ein Transportmodul zum Weitertransportieren des Bedruckstoffs, welches wenigstens einen längenveränderlichen Transportabschnitt aufweist, und eine Überleitvorrichtung zum Überleiten des Bedruckstoffs vom Stanzmodul zu einem nachfolgenden Modul, welche einen längenveränderlichen Überleitabschnitt umfasst, zeichnet sich dadurch aus, dass zwischen dem Stanzmodul und dem Transportmodul ein Ausbrechmodul als nachfolgendes Modul angeordnet ist, welches eine vorgeordnete dritte Zuggruppe für den Bedruckstoff aufweist und welches in Abhängigkeit eines Bogenformats in Verarbeitungsrichtung der Maschine positionierbar ist, und dass die Überleitvorrichtung den Bedruckstoff vom Stanzmodul zum Ausbrechmodul überleitet, wobei die Länge des Transportabschnitts und die Länge des Überleitabschnitts entsprechend der Position des Ausbrechmoduls einstellbar sind.

### Vorteilhafte Ausbildungen und Wirkungen der Erfindung

Die Erfindung ermöglicht es in vorteilhafter Weise, Änderungen an der Maschine derart vorzunehmen, dass diese wenig Zeit beanspruchen und dabei keine Qualitätseinbußen bei der folgenden Produktion verursachen.

Die Erfindung kommt z.B. bei Maschinen im industriellen, d.h. hochproduktiven und hochqualitativem Verpackungsdruck bzw. beim Herstellen (Druck und Weiterverarbeitung) von Verpackungen wie Faltschachteln zum Einsatz.

Eine erfindungsgemäße (weiterverarbeitende) Maschine umfasst eine positionierbare Einheit, d.h. das Ausbrechmodul, und zwei längenveränderliche Einheiten, d.h. den Transportabschnitt und den Überleitabschnitt. Dabei meint "positionierbar", dass das Modul bei einem (Produktions-) Auftrag an einer ersten Position angeordnet ist und bei einem anderen Auftrag an einer davon verschiedenen Position angeordnet ist, wobei die beiden Positionen nur in der Horizontalen zueinander verschieden und in der Vertikalen (im Wesentlichen) gleich sind; das Modul wird also in der Horizontalen bewegt. Das Positionieren erfolgt bevorzug durch Verschieben, z.B. auf dafür vorgesehenen Schienen und bevorzugt motorisch angetrieben. Weiterhin meint "längenveränderlich", dass eine Länge in horizontaler Richtung von einem (Produktions-) Auftrag zu einem anderen verändert wird. Dieses Ändern der Längen erfolgt bevorzugt derart, dass durch das Positionieren hervorgerufene Abstandsänderungen (im Wesentlichen) zwischen beteiligten Maschinenmodulen kompensiert werden.

Die Erfindung bietet den Vorteil, dass der von der Maschine in deren Verarbeitungsrichtung zu verarbeitende Bedruckstoff auf seinem Weg von dem Stanzmodul, hin zum Ausbrechmodul, durch das Ausbrechmodul und hin zum Transportmodul immer sicher und kontrolliert (weiter-) geführt und jeweils übergeben wird und sich dadurch immer in seiner optimalen (Verarbeitungs-) Lage befindet. Ein störendes "Schwimmen" des Bogen wird verhindert. Die Maschine weist infolge eine insgesamt hohe Prozesssicherheit auf, insbesondere eine hohe Ausbrechgenauigkeit, auch bei hohen Verarbeitungsgeschwindigkeiten. Die Qualität der erzeugten Produkte, z.B. Faltschachtel-Nutzen, kann durch die Erfindung gesteigert werden und Makulatur kann verhindert oder reduziert werden.

In einer erfindungsgemäßen Maschine wird ein vom Stanzmodul gestanzter Bogen auf seinem Weg zum Ausbrechmodus immer durch Walzen geführt: entweder durch die Zugwalzen der zweiten Zugwalzengruppe, die Zugwalzen der dritten Zugwalzengruppe oder (temporär) durch beide zusammen.

Das Stanzmodul ist bevorzugt eine Flachbettstanze. Der Bedruckstoff ist bevorzugt bahnförmig und wird zu Bogen quergeschnitten oder quergestanzt (bis auf Haltepunkt, die dann durchgerissen werden). Die Maschine kann als eine Flachbettstanzmaschine ausgebildet sein. Die Maschine kann auch vorgeordnete Druckwerke, z.B. Flexodruckwerke, umfassen; insofern kann die Maschine eine Flexodruckmaschine mit Inline-Flachbettstanze sein. Die Maschine kann bevorzugt Karton in Bahnform verarbeiten und kann bevorzugt Nutzen für Faltschachteln produzieren.

Das erfindungsgemäße Ändern der Länge des Transportabschnitts und des Überleitabschnitts beim Umrüsten auf ein neues zu verarbeitendes Format kann jeweils von Hand durch das Bedienpersonal erfolgen; alternativ kann es jeweils motorisch und bevorzugt automatisch bewirkt werden.

### Weiterbildungen der Erfindung

Im Folgenden werden bevorzugte Weiterbildungen der Erfindung (kurz: Weiterbildungen) beschrieben. Diese können - wo es sich nicht technisch ausschließt - auch untereinander kombiniert werden.

Eine Weiterbildung kann sich dadurch auszeichnen, dass die erste Zuggruppe wenigstens zwei zusammenwirkende erste Zugwalzen umfasst. Eine Weiterbildung kann sich dadurch auszeichnen, dass die zweite Zuggruppe wenigstens zwei zusammenwirkende zweite Zugwalzen umfasst. Eine Weiterbildung kann sich dadurch auszeichnen, dass die dritte Zuggruppe wenigstens zwei zusammenwirkende dritte Zugwalzen umfasst. Für das Zusammenwirken sind die jeweiligen Walzen bevorzugt aneinander angestellt. Eine Weiterbildung kann sich dadurch auszeichnen, dass die Zuggruppen jeweils eine Oberwalze und eine Unterwalze umfassen. Eine Weiterbildung kann sich dadurch auszeichnen, dass die Oberwalze der zweiten Zuggruppe gummiert ist. Eine Weiterbildung kann sich dadurch auszeichnen, dass die Unterwalze der zweiten Zuggruppe beschichtet ist. Auch die Ober- und Unterwalzen der beiden anderen Zuggruppen können derart ausgebildet sein. Die Gummierung dient insbesondere dem sicheren Führen des zu transportierenden Bogens.

Eine Weiterbildung kann sich dadurch auszeichnen, dass der Abstand der zweiten Zuggruppe zur dritten Zuggruppe kleiner als das Bogenformat ist. Eine Weiterbildung kann sich dadurch auszeichnen, dass der Abstand der dritten Zuggruppe zur verstellbaren Rolle des Transportabschnitts kleiner als das Bogenformat ist. Das (händische oder motorische) Einstellen der jeweiligen Abstände auf ein Maß kleiner als das zu transportierende Bogenformat, d.h. kleiner als die Bogenlänge in Transportrichtung, dient insbesondere dem sicheren Führen des zu transportierenden Bogens, da dieser dann immer von wenigstens einer Walze oder Rolle geführt wird. Der Abstand der zweiten Zuggruppe von der ersten Zuggruppe kann größer als das Bogenformat sein. Eine Weiterbildung kann sich dadurch auszeichnen, dass die Bahn intermittierend von der ersten Zuggruppe in das Stanzmodul geschoben wird, die Bahn im Stanzmodul - bis auf Haltepunkte - in aufeinander folgende Bogen getrennt wird, die Bogen von der zweiten Zuggruppe von der Bahn vollständig getrennt und gefördert werden. Eine Weiterbildung kann sich dadurch auszeichnen, dass die Bogen danach von der dritten Zuggruppe übernommen werden. Eine Weiterbildung kann sich dadurch auszeichnen, dass die Bogen danach von dem Transportmodul, insbesondere von dessen Vakuumband und/oder (Einlauf-) Rolle übernommen werden.

Eine Weiterbildung kann sich dadurch auszeichnen, dass die Maschine eine Steuervorrichtung zum Steuern der Vorschubgeschwindigkeit der ersten Zuggruppe, der zweiten Zuggruppe und der dritten Zuggruppe umfasst. Eine Weiterbildung kann sich dadurch auszeichnen, dass die zweite Zuggruppe einem Beschleunigungsprofil der ersten Zuggruppe folgt. Eine Weiterbildung kann sich dadurch auszeichnen, dass die dritte Zuggruppe einem Beschleunigungsprofil der ersten Zuggruppe oder der zweiten Zuggruppe folgt. Die Beschleunigungsprofile der jeweiligen Zuggruppen können auch dem Beschleunigungsprofil möglicher vorgeordneter Druckwerke folgen, insbesondere beim Hoch- oder Runterfahren der Maschine. Die jeweiligen Zuggruppen können separate Antriebsmotoren aufweisen, die von der Steuervorrichtung angesteuert werden. Bevorzugt rotieren alle genannten Walzen und Rollen synchron zueinander, d.h. mit gleicher Bogen-Fördergeschwindigkeit.

Eine Weiterbildung kann sich dadurch auszeichnen, dass die Maschine einen schwenkbaren Träger umfasst. Der Träger kann als ein Rahmen oder eine Platte aus Metall gefertigt sein. Eine Weiterbildung kann sich dadurch auszeichnen, dass der Träger um eine vertikale Schwenkachse schwenkbar ist. Das Schwenken erfolgt bevorzugt motorisch. Eine Weiterbildung kann sich dadurch auszeichnen, dass die Schwenkachse nahe beim Stanzmodul angeordnet ist. Eine Weiterbildung kann sich dadurch auszeichnen, dass die Schwenkachse nahe der Auslaufseite des Stanzmoduls angeordnet ist. Dabei meint "nahe" bevorzugt, dass die Schwenkachse bei einen (die technischen und räumlichen Gegebenheiten der Maschine incl. Toleranzen berücksichtigenden) minimal möglichen Abstand positioniert ist. Eine Weiterbildung kann sich dadurch auszeichnen, dass das Ausbrechmodul auf dem Träger angeordnet ist. Eine Weiterbildung kann sich dadurch auszeichnen, dass das Transportmodul auf dem Träger angeordnet ist. Das Ausbrechmodul und das Transportmodul können auf diese Weise mitgeschwenkt werden. So können Probleme beim Weiterverarbeiten durch sogenanntes "Schiefdrucken" vermieden werden, da die Module - und damit auch deren Bauteile, insbesondere Werkzeuge und z.B. Ausbrechnadeln - fehlerfrei zum (schief liegenden) Druckbild ausgerichtet werden können.

Eine Weiterbildung kann sich dadurch auszeichnen, dass der längenveränderliche Transportabschnitt ein umlaufendes Vakuumband umfasst. Eine Weiterbildung kann sich dadurch auszeichnen, dass der längenveränderliche Transportabschnitt eine verstellbare Rolle für das Vakuumband umfasst. Eine Weiterbildung kann sich dadurch auszeichnen, dass die verstellbare Rolle eine Umlenkrolle für das Vakuumband ist. Eine Weiterbildung kann sich dadurch auszeichnen, dass die verstellbare Rolle in der Horizontalen verstellbar ist. Eine Weiterbildung kann sich dadurch auszeichnen, dass der längenveränderliche Transportabschnitt eine Teleskopvorrichtung zum Einstellen einer Position der Rolle umfasst. Auf diese Weise kann die Rolle nahe beim Ausbrechmodul positioniert werden und der Bogen beim Übergeben von Ausbrechmodul an Transportmodul sicher geführt werden. Eine Weiterbildung kann sich dadurch auszeichnen, dass die Position der verstellbaren Rolle derart einstellbar ist, dass ein Abstand zum Ausbrechmodul minimal ist. Eine Weiterbildung kann sich dadurch auszeichnen, dass der längenveränderliche Transportabschnitt wenigstens eine Anstellrolle umfasst. Dabei meint "nahe" bevorzugt, dass auf einen (die technischen und räumlichen Gegebenheiten der Maschine incl. Toleranzen berücksichtigenden) minimal möglichen Abstand positioniert wird.

Eine Weiterbildung kann sich dadurch auszeichnen, dass der längenveränderliche Überleitabschnitt ein längenveränderliches Rollo oder Tablett zum Abstützen des Bedruckstoffs umfasst. Eine Weiterbildung kann sich dadurch auszeichnen, dass die Länge des Rollos oder Tabletts in der Horizontalen verstellbar ist. Der Rollo kann dazu einen Einzug umfassen; das Tablett kann z.B. teleskopartig zusammengeschoben werden. Eine Weiterbildung kann sich dadurch auszeichnen, dass das Rollo oder Tablett ein Element zum Einhängen am Ausbrechmodul oder an dessen zweiter Zuggruppe umfasst. Das Einhängeelement kann z.B. hakenförmig ausgebildet sein und bevorzugt einen oder mehrere Haken umfassen. Eine Weiterbildung kann sich dadurch auszeichnen, dass das Rollo ein Textil oder eine Folie umfasst, z.B. ein Gewebe, eine gewebeverstärkte Plane oder eine Stahlfolie.

Eine Weiterbildung kann sich dadurch auszeichnen, dass die Maschine vor dem Stanzmodul ein Zuführmodul umfasst. Eine Weiterbildung kann sich dadurch auszeichnen, dass die Maschine vor dem Zuführmodul wenigstens ein Druckwerk, bevorzugt mehrere für den CMYK-Mehrfarbdruck, umfasst Eine Weiterbildung kann sich dadurch auszeichnen, dass die Maschine nach dem Transportmodul ein Nutzentrennmodul umfasst.

Die in den obigen Abschnitten Technisches Gebiet, Erfindung und Weiterbildungen sowie im folgenden Abschnitt Ausführungsbeispiele offenbarten Merkmale und Merkmalskombinationen stellen - in beliebiger Kombination miteinander - weitere vorteilhafte Weiterbildungen der Erfindung dar.

### Ausführungsbeispiele zur Erfindung und Figuren

Die Figuren 1 und 2 zeigen ein bevorzugtes Ausführungsbeispiel der Erfindung und einige seiner bevorzugten Weiterbildungen. Einander entsprechende Merkmale sind in den Figuren mit denselben Bezugszeichen versehen. Sich in den Figuren wiederholende Bezugszeichen wurden der Übersichtlichkeit teils weggelassen.

Figur 1 zeigt eine schematische Darstellung einer Schnittansicht in Längsrichtung eines bevorzugten Ausführungsbeispiels einer erfindungsgemäßen Maschine.

Figur 2 zeigt (aus Gründen der Übersichtlichkeit) im Wesentlichen dieselbe Darstellung mit weiteren Bezugszeichen.

Figur 1 und Figur 2 zeigen eine Maschine 1, welche einen - im Wesentlichen horizontal - transportierten Bedruckstoff 2, d.h. zunächst eine Bahn 2a und dann durch Querschneiden oder -stanzen (und Abreißen) erzeugte Bogen 2b verarbeitet und insbesondere weiterverarbeitet, also z.B. stanzt, ausbricht und die so erzeugten Nutzen trennt und auslegt. Der Bedruckstoff, z.B. aus Karton, ist bevorzugt bereits durch nicht dargestellte, vorgeordnete Druckwerke mehrfarbig bedruckt, z.B. im Flexodruckverfahren. Der Transport des Bedruckstoff 2 erfolgt im Wesentlichen in Richtung 3. Für diesen Transport weist die Maschine 1 wenigstens einen Motor 4 auf. Mit der Maschine 1 können Nutzen für Faltschachteln hergestellt werden.

Die Maschine 1 umfasst ein Stanzmodul 10 mit einer Einlaufseite 10a und einer Auslaufseite 10b für den Bedruckstoff 2 sowie mit einer Stanzvorrichtung 11, welche wiederum ein vertikal bewegliches Stanzwerkzeug 12 umfasst. Das Stanzmodul ist bevorzugt ortsfest auf einem Boden 92 einer Produktionsstätte, z.B. einer Druckerei, angeordnet, also nicht verschiebbar (aus Gründen der Übersichtlichkeit ist die Maschine mit einem Abstand zum Boden dargestellt).

Weiterhin umfasst die Maschine 1 ein Ausbrechmodul 20 (als das dem Stanzmodul 10 nachfolgende Modul) mit einer Einlaufseite 20a und einer Auslaufseite 20b für den Bedruckstoff 2 sowie mit einem rotierenden Ausbrechwerkzeug 21. Erfindungsgemäß ist das Ausbrechmodul 20 bei wechselnden Aufträgen unterschiedlichen Formats in horizontaler Richtung 90 in seiner Positionierung 22 veränderlich, bevorzugt verschiebbar. Hierzu kann das Ausbrechmodul auf dem Boden 92 verschoben werden. Es können zu diesem Zweck (nicht dargestellte) Schienen auf dem Boden 92 vorgesehen sein.

Dem Ausbrechmodul 20 folgend umfasst die Maschine 1 ein Transportmodul 30 mit einer Einlaufseite 30a und einer Auslaufseite 30b für den Bedruckstoff 2. Ein Transportabschnitt 31 des Transportmoduls 30 weist eine (in horizontaler Richtung 90) veränderliche Länge 31a auf. Der Transportabschnitt 31 umfasst hierzu ein längenveränderliches Vakuumband 32, welches wenigstens um eine Rolle 33, bevorzugt um eine Vielzahl von mehr als die zwei dargestellte Rollen, geführt wird, wobei die Rolle 33 mittels einer Teleskopvorrichtung in horizontaler Richtung bewegbar und somit verstellbar ist. Die Rolle 33 wirkt mit einer Anstellrolle 35 zusammen, so dass der Bedruckstoff 2 sicher geführt und insbesondere gezogen wird. Das Vakuumband 32 kann um eine (nicht dargestellte) verstellbare Ausgleichsrolle geführt sein, durch deren Verstellen der Pfad und damit die Länge des Bandes in Richtung Ausbrechmodul 20 verändert bzw. angepasst werden kann.

Zwischen den beiden Modulen 10 und 20 ist eine Überleitvorrichtung 40 mit einem Überleitabschnitt 41 angeordnet, welcher eine veränderliche Länge 41a aufweist, z.B. ein ausziehbares Rollo 42 aus einem Gewebe oder einer Plane. Das Rollo 42 kann am Stanzmodul 10 befestigt und am Ausbrechmodul 20 mittels eines Elements 43 eingehängt sein, oder umgekehrt.

Die Maschine 1 umfasst drei Zuggruppen für den Transport des Bedruckstoffs 2: eine erste Zuggruppe 50 mit zwei zusammenwirkenden, ersten Zugwalzen 50a; eine zweite Zuggruppe 51 mit zwei zusammenwirkenden, zweiten Zugwalzen 51a; und eine dritte Zuggruppe 52 mit zwei zusammenwirkenden, dritten Zugwalzen 52a; wobei jedes Paar Zugwalzen bezüglich des Bedruckstoffs 2 eine Oberwalze 53 und eine Unterwalze 54 umfasst. Bevorzugt wird jede Zuggruppe von einem eigenen Servomotor 4 angetrieben. Der Antrieb erfolgt bevorzugt intermittierend und abgestimmt auf den Hub des Stanzwerkzeugs 12.

Die beiden Figuren 1 und 2 zeigen auch verschiedenen Abstände: einen Abstand 60 zwischen der ersten Zuggruppe 50 und der zweiten Zuggruppe 51; einen Abstand 61 zwischen der zweiten Zuggruppe 51 und der dritten Zuggruppe 52; einen Abstand 62 zwischen der dritten Zuggruppe 52 und der Rolle 33. Zudem ist das Format bzw. die Länge 63 eines exemplarischen Bogen 2b gezeigt (der Bogen ist dabei nur aus Gründen der Übersichtlichkeit über dem Stanzmodul 10 dargestellt).

Es ist erkennbar, dass die Abstände 61 und 62 kürzer sind als die Länge 63 des Bogens 2b. In der Praxis werden die Abstände 61 und 62 nur geringfügig kürzer sein als die Länge 63 des Bogens 2b. Dadurch ist sichergestellt, dass der Bogen 2b immer von einer der zweiten Zuggruppe 51, der dritten Zuggruppe 52, dem Vakuumband 32 oder der Rolle 33 (samt Anstellrolle 35) geführt wird und nie "schwimmt". Der Abstand 60 kann etwas größer als die Länge 63 sein, da der Bogen 2b im Bereich des Stanzmoduls 10 noch nicht vollständig von der Bahn 2a getrennt ist und erst durch den Vorschub der zweiten Zuggruppe 51 von der Bahn 2a abgerissen wird.

Die beiden Figuren 1 und 2 zeigen auch einen Träger 70, welcher um eine vertikal stehende Achse 71 schwenkbar angeordnet ist. Das Ausbrechmodul 20 und das Transportmodul 30 sind bevorzugt auf diesem Träger angeordnet und somit mit diesem schwenkbar. Ein (nicht dargestellter) Schwenkantrieb, z.B. ein Motor und eine Antriebsspindel, kann am - der Schwenkachse gegenüberliegenden - Ende des Trägers 70 angeordnet sein.

Die Maschine 1 umfasst ferner eine Steuervorrichtung 72, bevorzugt ein Digitalrechner, der die einzelnen Komponenten der Maschine, insbesondere die Module 10, 20 und 30 samt deren Zuggruppen 50, 51 und 52 und auch die Rolle 33 derart ansteuert, dass der Bedruckstoff 2 in Abstimmung mit der Zufuhr einer Bahn 2b und dem Stanzvorgang sicher geführt und transportiert wird. Ein vorgeordnetes Zuführmodul 73, welches die kontinuierliche Bahnzufuhr in eine intermittierende verändert, und ein nachgeordnetes Nutzentrennmodul 74 können ebenfalls durch die Steuervorrichtung 72 angesteuert werden.

### Bezugszeichenliste

- 1: Maschine, Weiterverarbeitungsmaschine
- 2: Bedruckstoff
- 2a: Bahn
- 2b: Bogen, aus Bahn quergeschnitten
- 3: Verarbeitungsrichtung, Transportrichtung
- 4: Motor/-en
- 10: Stanzmodul
- 10a: Einlaufseite
- 10b: Auslaufseite
- 11: Stanzvorrichtung
- 12: Stanzwerkzeug
- 20: Ausbrechmodul als nachfolgendes Modul
- 20a: Einlaufseite
- 20b: Auslaufseite
- 21: Ausbrechwerkzeug
- 22: veränderliche Position des Ausbrechmoduls
- 30: Transportmodul
- 30a: Einlaufseite
- 30b: Auslaufseite
- 31: Transportabschnitt
- 31a: veränderliche Länge des Transportabschnitts
- 32: Vakuumband
- 33: Rolle, Einlaufrolle
- 34: Teleskopvorrichtung
- 35: Anstellrolle
- 40: Überleitvorrichtung
- 41: Überleitabschnitt
- 41a: veränderliche Länge des Überleitabschnitts
- 42: Rollo oder Tablet
- 43: Element zum Einhängen
- 50: erste Zuggruppe
- 50a: erste Zugwalzen
- 51: zweite Zuggruppe
- 51a: zweite Zugwalzen
- 52: dritte Zuggruppe
- 52a: dritte Zugwalzen
- 53: Oberwalze
- 54: Unterwalze
- 60: Abstand erste und zweite Zuggruppe
- 61: Abstand zweite und dritte Zuggruppe
- 62: Abstand dritte Zuggruppe und Rolle
- 63: Bogenformat, Bogenlänge
- 70: Träger
- 71: Schwenkachse
- 72: Steuervorrichtung
- 73: Zuführmodul
- 74: Nutzentrennmodul
- 90: Horizontale
- 91: Vertikale
- 92: Boden

## Patentansprüche

1. Maschine zum Weiterverarbeiten von Bedruckstoff, umfassend ein Stanzmodul (10) zum Stanzen des Bedruckstoffs (2), welches eine Stanzvorrichtung (11), eine vorgeordnete erste Zuggruppe (50) und eine nachgeordnete zweite Zuggruppe (51) für den Bedruckstoff (2) aufweist, ein Transportmodul (30) zum Weitertransportieren des Bedruckstoffs (2), welches wenigstens einen längenveränderlichen Transportabschnitt (31) aufweist, und eine Überleitvorrichtung (40) zum Überleiten des Bedruckstoffs (2) vom Stanzmodul (10) zu einem nachfolgenden Modul (20), welche einen längenveränderlichen Überleitabschnitt (41) umfasst,
**dadurch gekennzeichnet,**
**dass** zwischen dem Stanzmodul (10) und dem Transportmodul (30) ein Ausbrechmodul (20) als nachfolgendes Modul angeordnet ist, welches eine vorgeordnete dritte Zuggruppe (52) für den Bedruckstoff (2) aufweist und welches in Abhängigkeit eines Bogenformats (63) in Verarbeitungsrichtung (3) der Maschine (1) positionierbar ist, und dass die Überleitvorrichtung (40) den Bedruckstoff (2) vom Stanzmodul (10) zum Ausbrechmodul (20) überleitet, wobei die Länge (31a) des Transportabschnitts (31) und die Länge (41a) des Überleitabschnitts (41) entsprechend der Position (22) des Ausbrechmoduls (20) einstellbar sind.

2. Maschine nach Anspruch 1,
**dadurch gekennzeichnet,**
**dass** der Abstand (61) der zweiten Zuggruppe (51) zur dritten Zuggruppe (52) kleiner als das Bogenformat (63) ist und/oder dass der Abstand (62) der dritten Zuggruppe (52) zur verstellbaren Rolle (33) des Transportabschnitts (31) kleiner als das Bogenformat (63) ist.

3. Maschine nach einem der vorhergehenden Ansprüche,
**dadurch gekennzeichnet,**
**dass** die Maschine (1) eine Steuervorrichtung (72) zum Steuern der Vorschubgeschwindigkeit der ersten Zuggruppe (50), der zweiten Zuggruppe (51) und der dritten Zuggruppe (52) umfasst.

4. Maschine nach einem der vorhergehenden Ansprüche,
**dadurch gekennzeichnet,**
**dass** die Maschine (1) einen schwenkbaren Träger (70) umfasst.

5. Maschine nach Anspruch 4,
**dadurch gekennzeichnet,**
**dass** der Träger (70) um eine vertikale Schwenkachse (71) schwenkbar ist.

6. Maschine nach einem der vorhergehenden Ansprüche 4 oder 5,
**dadurch gekennzeichnet,**
**dass** das Ausbrechmodul (20) auf dem Träger (70) angeordnet ist.

7. Maschine nach einem der vorhergehenden Ansprüche,
**dadurch gekennzeichnet,**
**dass** der längenveränderliche Transportabschnitt (31) ein umlaufendes Vakuumband (32) umfasst.

8. Maschine nach Anspruch 7,
**dadurch gekennzeichnet,**
**dass** der längenveränderliche Transportabschnitt (31) eine verstellbare Rolle (33) für das Vakuumband (32) umfasst.

9. Maschine nach Anspruch 8,
**dadurch gekennzeichnet,**
**dass** der längenveränderliche Transportabschnitt (31) eine Teleskopvorrichtung (34) zum Einstellen einer Position der Rolle (33) umfasst.

10. Maschine nach einem der vorhergehenden Ansprüche,
**dadurch gekennzeichnet,**
**dass** der längenveränderliche Überleitabschnitt (41) ein längenveränderliches Rollo (42) oder Tablett (42) zum Abstützen des Bedruckstoffs (2) umfasst und dass das Rollo (42) oder Tablett (42) ein Element (43) zum Einhängen am Ausbrechmodul (20) oder an dessen zweiter Zuggruppe (51) umfasst.
